# EUROPÄISCHE PATENTSCHRIFT

(11) **EP 2 110 333 B1**
(45) Veröffentlichungstag und Bekanntmachung des Hinweises auf die Patenterteilung: **14.09.2011**
(21) Anmeldenummer: 08165756.1
(22) Anmeldetag: 02.10.2008
(51) Int. Cl.: B65D 6/06, B65D 5/38, B65D 83/04

(54) **Kindersichere Verpackung**
Child-proof packaging
Emballage avec sécurité-enfant

(30) Priorität: 14.04.2008 EP 08007318
(43) Veröffentlichungstag der Anmeldung: 21.10.2009
(73) Patentinhaber: Uhlmann Pac-Systeme GmbH & Co. KG, 88471 Laupheim (DE)
(72) Erfinder: Bentele, Josef, 88477 Laupheim (DE)
(74) Vertreter: Wächter, Jochen

(56) Entgegenhaltungen:
- WO-A-01/35772
- WO-A-2005/102849
- GB-A- 2 042 476
- US-A- 4 126 224
- US-A- 4 561 544

## Beschreibung

Die vorliegende Erfindung betrifft eine kindersichere Verpackung, insbesondere eine kindersichere Einschubverpackung für pharmazeutische Produkte. Die Verpackung ist im Wesentlichen rechteckig, weist eine Schublade auf, die in ein Verpackungsgehäuse eingeschoben ist und zum Öffnen daraus herausziehbar ist.

Damit Kinder derartige Verpackungen nicht öffnen und unbeaufsichtigt an deren Inhalte gelangen können, macht der Gesetzgeber bestimmte Vorgaben, die Verpackungen als kindersicher auszubilden. Die Verpackungen sollen demnach weder in ihrem Auslieferungszustand, also ungeöffnet, noch nach dem Wiederverschließen für Kinder zu öffnen sein. Deshalb sind kindersichere Verpackungen mit Öffnungsmechanismen versehen, die normale weise für Kinder nicht ohne weiteres erkennbar und betätigbar sind (siehe z.B. US-A-4 126 224).

Beispielsweise ist in der WO 03/101840 A1 eine kindersichere Einschubverpackung mit einem Gehäuse und einer Schublade beschrieben, bei der jeweils innen an den Längsseiten des Gehäuses Anschlaglaschen ausgebildet sind, die mit an den Längsseitenflächen der Schublade ausgebildeten Ausnehmungen ineinander greifen und so das Herausziehen der Schublade verhindern. Durch Drücken durch in den Längsseitenflächen des Gehäuses ausgebildete Löcher auf die Längsseitenflächen der Schublade mit zwei Fingern, z.B. Daumen und Zeigefinger, können die Längsseitenflächen der Schublade so weit deformiert, d.h. nach innen gebogen werden, dass die Anschlaglaschen nicht mehr an den Ausnehmungen anliegen und die Sperre auf diese Weise aufgehoben wird, wenn gleichzeitig an der Schublade in ihrer Öffnungsrichtung gezogen wird.

Nachteilig an dieser Konstruktion ist, dass durch die Deformierung der Schublade deren Laderaum verkleinert ist bzw. das Füllgut im Laderaum mit verschoben wird. Des Weiteren ist der Öffnungsmechanismus durch die Löcher von außen einsehbar, so dass es auch Kindern gelingen könnte, die Sicherung zu durchschauen und die Verpackung trotzdem zu öffnen. Zudem bietet diese Konstruktion einen relativ geringen Schwierigkeitsgrad des Öffnungsmechanismus.

Es ist daher die Aufgabe der vorliegenden Erfindung, eine verbesserte kindersichere Verpackung bereit zu stellen, die einen komplexeren Sicherungsmechanismus aufweist und bei der der Laderaum nahezu nicht durch den Sicherungsmechanismus beeinträchtigt wird.

Diese Aufgabe wird durch die Merkmale des Anspruchs 1 gelöst.

Die erfindungsgemäße kindersichere Verpackung weist ein Verpackungsgehäuse, mindestens eine Führungsvertiefung, die im Bereich einer Innenfläche des Verpackungsgehäuses ausgebildet ist, ein Schubelement zur Aufnahme von Füllgut, das auf seiner Ober- oder Unterseite mindestens einen Vorsprung aufweist, der in der Führungsvertiefung geführt ist, und mindestens ein zwischen dem Verpackungsgehäuse und dem Schubelement angeordnetes Federelement auf, wobei der Vorsprung durch die Federkraft des Federelements in einer Ausnehmung, die sich von der Führungsvertiefung aus erstreckt und von dieser abzweigt, verrastbar und gegen die Federkraft des Federelements zur Führung in der Führungsvertiefung freigebbar ist.

Durch die Führung in der Führungsvertiefung ist es möglich, die Bewegung des Schubelements im Verpackungsgehäuse zu steuern. So kann beispielsweise eingestellt werden, ob das Schubelement vollständig herausnehmbar ist oder nur bis zu einem bestimmten Punkt herausgezogen werden kann.

Vorzugsweise ist das Schubelement durch Ausübung eines Drucks in Querrichtung der Verpackung gegen die Federkraft des Federelements und durch gleichzeitiges Ziehen in einer Öffnungsrichtung des Schubelements herausziehbar. Dadurch kann ein Verriegelungs- bzw. Öffnungsmechanismus bereitgestellt werden, der wirksam ist, ohne zu viel Platz zu beanspruchen.

Üblicherweise sind zum direkten Aufbringen einer Kraft von der Seite auf das Schubelement Öffnungen in den Längsseitenflächen der Verpackung vorgesehen. Es-können aber auch Eindrückstellen vorgesehen sein, die keine Öffnung aufweisen. Die Kindersicherheit ist damit weiter erhöht, weil die geschlossene Verpackung keine für Kinder ersichtlichen Merkmale zum Öffnen enthält.

Mit Vorteil ist mindestens ein Federelement seitlich an dem Schubelement angeordnet. Die seitliche Anordnung stellt eine besonders wirksame mechanische Sperre dar, wenn Federrichtung und Öffnungsrichtung des Schubelements um 90° zueinander versetzt sind.

Bevorzugt weist die Verpackung zwei Federelemente auf. Damit kann der Schwierigkeitsgrad des Verriegelungs- bzw. Öffnungsmechanismus erhöht werden, wenn die beiden Federelemente z.B. in der Schubelementebene senkrecht zueinander angeordnet sind. In diesem Fall muss ein Druck nicht nur in einer, sondern in zwei zueinander senkrechten Richtungen auf das Verpackungsgehäuse ausgeübt werden, um das Schubelement zu entriegeln.

Mit weiterem Vorteil weist das Verpackungsgehäuse zwei Führungsvertiefungen und das Schubelement zwei Vorsprünge auf. Somit ist es möglich, den Verriegelungs- und Öffnungsmechanismus zweistufig auszugestalten und damit noch sicherer zu machen.

Üblicherweise sind die beiden Vorsprünge dabei in einer Öffnungsrichtung des Schubelements versetzt zueinander angeordnet.

Vorzugsweise weist die Verpackung zwei Öffnungen oder Eindrückstellen auf, die gleichzeitig oder nacheinander drückbar sind, um das Schubelement freizugeben. Damit ist eine besonders sichere Ausgestaltung der erfindungsgemäßen Verpackung möglich, insbesondere dann, wenn zur Freigabe des Schubelements nicht an zwei Stellen gleichzeitig, sondern nacheinander gedrückt werden muss. So wird das Schubelement nach Freigabe durch die erste Vorsprung-Feder-Führungsvertiefung-Kombination um einen bestimmten Weg in Öffnungsrichtung verschoben, bis der zweite Vorsprung in der zweiten Führungsvertiefung an einem Anschlag anstößt. Dann muss an der zweiten Öffnung oder Eindrückstelle gedrückt werden, damit die zweite Vorsprung-Feder-Führungsvertiefung-Kombination das Schubelement schließlich ganz freigibt. Es versteht sich, dass durch die Erhöhung der Anzahl von Verriegelungsmechanismen die Komplexität und damit die Kindersicherheit der erfindungsgemäßen Verpackung noch weiter verbessert werden kann.

Üblicherweise sind das Verpackungsgehäuse und das Schubelement aus Karton, geformter Folie, Spritzguss oder geschäumtem Material gebildet.

Vorteilhafterweise ist die Führungsvertiefung in einem im Verpackungsgehäuse angeordneten Einsatz ausgebildet. Damit können erhöhte Sicherheitsanforderungen erfüllt werden, wenn der Einsatz aus einem Material besteht, das bessere Halteeigenschaften als das Material des Verpackungsgehäuses aufweist.

Mit weiterem Vorteil ist die Führungsvertiefung in den Boden- oder Deckelbereich des Verpackungsgehäuses integriert. Damit kann Material eingespart und der Herstellungsprozess vereinfacht werden.

Mit besonderem Vorteil ist das Schubelement als Schublade ausgebildet und das Füllgut ist bevorzugt ein versiegelter Blister oder eine Klemmpackung mit oder ohne Versiegelung. In diesen Fällen ist das Füllgut vorzugsweise fest mit der Schublade verbunden. Auf diese Weise kann beispielsweise ein Medikamentenblister nicht von der Schublade entfernt werden und kann damit nicht verloren gehen. Die erfindungsgemäße Verpackung ist besonders kindersicher, wenn die Schublade nicht vollständig aus dem Verpackungsgehäuse herausgezogen werden kann, weil die Führungsvertiefungen nicht durchgängig sind.

Alternativ kann das Schubelement als Blister ausgebildet sein, wobei als Füllgut der Blister Tabletten oder ähnliche vereinzelte Produkte dienen. In diesem Fall wird eine besonders einfache Konstruktion bereitgestellt, die mit wenigen Bestandteilen auskommt.

Die Erfindung wird nachfolgend unter Bezugnahme auf die in den Zeichnungen dargestellten Ausführungsbeispiele näher beschrieben.
- Fig. 1: zeigt eine perspektivische Ansicht einer ersten Ausführungsform der Er- findung.
- Fig. 2: zeigt eine Draufsicht der Ausführungsform aus Fig. 1, wobei zur besseren Darstellung einige Bestandteile weggelassen wurden.
- Fig. 3: zeigt eine Querschnittansicht der Ausführungsform aus Fig. 1.
- Fig. 4a bis 4e: zeigen schematisch verschiedene Ausführungsformen des Verriege- lungsmechanismus der Erfindung.
- Fig. 5a bis 5d: zeigen schematisch verschiedene Ausführungsformen des Federele- ments der Erfindung.
- Fig. 6a bis 6e: zeigen schematisch verschiedene Ausführungsformen der erfindungsge- mäßen Verpackung mit Füllgut.
- Fig. 7: zeigt eine perspektivische Ansicht einer weiteren Ausführungsform der erfindungsgemäßen kindersicheren Verpackung.

Fig. 1 zeigt eine perspektivische Ansicht einer ersten Ausführungsform der Erfindung. Die quaderförmige Verpackung 1 umfasst ein Verpackungsgehäuse 3, in der ein als Schublade 5 ausgebildetes Schubelement herausziehbar angeordnet ist, das Füllgut (in dieser Figur nicht dargestellt) aufnehmen kann. Im Bodenbereich der Schublade 5 sind Vorsprünge 7 ausgebildet, die in später genauer beschriebenen Führungsvertiefungen eingreifen, die auf der Innenseite der Bodenfläche des Verpackungsgehäuses 3 ausgebildet sind. Des Weiteren weist die Schublade 5 seitlich zwei Federelemente 9 auf, die sich im geschlossenen Zustand der Verpackung 1 zwischen der Seitenwand des Verpackungsgehäuses 3 und der Schublade 5 im vorgespannten Zustand befinden.

Auf den Längsseitenflächen des Verpackungsgehäuses 3 sind in der dargestellten Ausführungsform zwei Eindrückstellen 10 ausgebildet. Diese sind als solche mittels eines Aufdrucks auf dem Verpackungsgehäuse 3 gekennzeichnet. Zusätzlich können Prägungen auf den Längsseitenflächen den Ort der Eindrückstellen 10 kennzeichnen. Alternativ ist es möglich, die Eindrückstellen 10 als Einbuchtungen oder Öffnungen im Verpackungsgehäuse 3 auszubilden.

Fig. 2 zeigt eine Draufsicht der in Fig. 1 dargestellten Ausführungsform, wobei zu Erläuterungszwecken die Oberseite des Verpackungsgehäuses 3 weggelassen ist. Zusätzlich zu den in Bezug auf Fig. 1 bereits beschriebenen Bestandteilen erkennt man zwei Führungsvertiefungen 11, die in ihrem inneren Endbereich eine Ausnehmung 15 aufweisen. Mit einer gestrichelten Linie ist der Bereich der Schublade begrenzt, der zur Aufnahme von Füllgut verwendet werden kann.

Fig. 3 zeigt eine Querschnittansicht der in den Fig. 1 und 2 dargestellten Ausführungsform der erfindungsgemäßen Verpackung 1 mit einem modifizierten Federelement 9. Innerhalb des Verpackungsgehäuses 3 erkennt man die mit einer dicken durchgezogenen Linie gekennzeichnete Schublade 5, an der in der Darstellung im linken Bereich das Federelement 9 angeordnet ist. Der Bodenbereich 13 ist schraffiert dargestellt und weist zwei Führungsvertiefungen 11 auf, in die die beiden Vorsprünge 7 zur Führung eingreifen.

Im Folgenden wird anhand der Fig. 1-3 die Funktionsweise der erfindungsgemäßen Verpackung erläutert. Alle obigen Figuren weisen zusätzlich zu den bereits beschriebenen Bestandteilen Pfeile auf, die für die Erklärung der Funktionsweise wichtig sind. Der unbefüllte Pfeil gibt die Öffnungsrichtung der Verpackung 1 an, d.h. die Richtung, in der die Schublade 5 aus dem Verpackungsgehäuse 3 gezogen wird. Demgegenüber geben die schraffierten Pfeile die Richtung der Kraft an, die aufgewendet werden muss, um den Sicherungsmechanismus der erfindungsgemäßen Verpackung zu entriegeln. Die in den Figuren schraffiert dargestellten Pfeile werden im nachfolgenden Entriegelungspfeile genannt, die unbefüllten Pfeile werden nachfolgend als Öffnungspfeile bezeichnet.

In geschlossenem Zustand ist die Schublade 5 vollständig in dem Verpackungsgehäuse 3 angeordnet. Die im Bodenbereich der Schublade ausgebildeten Vorsprünge 7 sind dabei in Ausnehmungen 15 aufgenommen, die im Bodenbereich des Inneren des Verpackungsgehäuses 3 ausgebildet sind. Zwischen der linken Längsseitenfläche des Verpackungsgehäuses 3 und der Schublade 5 sind zwei Federelemente 9 ausgebildet, die in der in den Fig. 1 bis 3 dargestellten Ausführungsform als Federlaschen aus Kartonmaterial integral mit der Schublade ausgebildet sind. Bei geschlossener Verpackung 3 befinden sich beide Federelemente 9 in komprimiertem Zustand, und die dadurch ausgeübte Federkraft drückt die Schublade und damit die beiden Vorsprünge nach rechts in die an den inneren Enden der Führungsvertiefungen 11 ausgebildeten Ausnehmungen 15. Dabei stoßen die Vorsprünge 7 an den im Bereich der Ausnehmungen 15 entstandenen Anschlägen an, verrasten und sorgen damit für die Verriegelung der Schublade am Verpackungsgehäuse 3.

Zum Öffnen der Verpackung 1, d.h. um die durch die verrasteten Vorsprünge 7 verriegelte Schublade 5 aus dem Verpackungsgehäuse 3 herauszuziehen, muss ein Druck entgegen der Federkräfte der Federelemente 9 ausgeübt werden, wodurch die Vorsprünge 7 aus den Ausnehmungen 15 entfernt und in die. Führungsvertiefungen 1-1 eingeführt werden. Dies erfolgt in der dargestellten Ausführungsform durch Eindrücken der Eindrückstellen 10 oder Öffnungen, die sich auf der rechten Längsseitenfläche des Verpackungsgehäuses 3 befinden. Die Eindrückstellen 10 sind in der dargestellten Ausführungsform als Einbuchtungen ausgebildet, in die man gleichzeitig mit zwei Fingern eingreifen kann. Es sind jedoch verschiedene Ausgestaltungen der Eindrückstellen möglich, beispielsweise lediglich als Aufdruck, um den genauen Ort anzugeben, an dem ein Druck gegen die Federkräfte der Federelemente 9 ausgeübt werden muss. Auch eine Öffnung kann an diesen Stellen im Verpackungsgehäuse vorgesehen sein. Drückt man nun gleichzeitig in die beiden Eindrückstellen 10, zum Beispiel mit zwei Fingern, werden die Vorsprünge 7 aus den Ausnehmungen 15 in Öffnungsrichtung freigegeben, so dass ein gleichzeitiges Ziehen in Öffnungsrichtung die Schublade 5 aus dem Verpackungsgehäuse 3 bewegt. Das Aufwenden des Drucks auf die Eindrückstellen 10 in Entriegelungsrichtung ist nun nicht mehr notwendig, da die Vorsprünge nicht mehr verriegelt, sondern nur noch in den Führungsvertiefungen 11 geführt sind. Das Herausziehen der Schublade 5 in Öffnungsrichtung ist möglich, bis einer der Vorsprünge, hier der rechte Vorsprung 7, an das äußere Ende der rechten Führungsvertiefung 11 stößt und für ein Ende der Öffnungsbewegung sorgt. In diesem geöffneten Zustand ist nun die Entnahme des Füllguts aus der Schublade 5 möglich.

In einer alternativen Ausführungsform sind beide Führungsvertiefungen 11 nach außen hin nicht begrenzt, sondern verlaufen bis zum Rand des Verpackungsgehäuses 3, wodurch ein vollständiges Herausziehen der Schublade 5 aus dem Verpackungsgehäuse ermöglicht wird.

Ein Zurückschieben bzw. Wiedereinführen der Schublade 5 in das Verpackungsgehäuse 3 führt dazu, dass durch die Führung der Vorsprünge 7 in den Führungsvertiefungen 11 immer mehr Kraft gegen die Federwirkung der Federelemente 9 ausgeübt wird, bis die Vorsprünge 7 die Ausnehmungen 15 am Ende der Führungsvertiefungen 11 erreichen und dort aufgrund der Federkraft verrasten. Damit befindet sich die kindersichere Verpackung der Erfindung wieder im geschlossenen Zustand. Kindersicher ist die Verpackung deshalb, weil es erhöhter Koordinationsfähigkeiten bedarf, um die Kräfte in Entriegelungs- bzw. Öffnungsrichtung, die in der dargestellten Ausführungsform um 90° zueinander versetzt sind, zu berücksichtigen und in ihrem zeitlichen Ablauf zu koordinieren.

Die Fig. 4a - 4e zeigen schematisch verschiedene Ausführungsformen des Verriegelungsmechanismus der Erfindung, wobei der Einfachheit halber nur folgende Bestandteile dargestellt sind: Schublade 5, Vorsprung 7, Federelement 9, Führungsvertiefung 11, Ausnehmung 15 sowie die Entriegelungs- und Öffnungspfeile.

Fig. 4a zeigt eine einfache Ausführungsform des erfindungsgemäßen Verriegelungsmechanismus mit einem an der Schublade 5 ausgebildeten Vorsprung 7, einer Führungsvertiefung 11, die in Öffnungsrichtung nicht durchgängig ist, sowie einer am inneren Ende der Führungsvertiefung 11 ausgebildeten Ausnehmung 15. In der Darstellung links oben ist ein Federelement 9 angeordnet, das mit der Schublade 5 verbunden ist. Das Ausüben einer Kraft gegen die Kraft des Federelements 9 in Entriegelungsrichtung (durch den schraffierten Pfeil dargestellt) löst die Verrastung des Vorsprungs 7 in der Ausnehmung 15, und ein gleichzeitiges Ziehen an der Schublade 5 in Öffnungsrichtung, die senkrecht zur Entriegelungsrichtung ist, bewegt die Schublade 5 aus dem Verpackungsgehäuse 3 (nicht dargestellt) heraus.

Fig. 4b zeigt die gleichen Elemente wie Fig. 4a, darüber hinaus ein zweites Federelement 9, das an einer Stirnfläche der Schublade angeordnet ist. Als weiteren Unterschied zu Fig. 4a weist die Ausnehmung 15 zwei senkrecht zueinander angeordnete Anschläge auf, so dass der Vorsprung 7 durch beide Federkräfte verrastet und festgehalten wird, wobei die Federkräfte um 90° zueinander versetzt sind. Der Entriegelungsmechanismus erfordert ein Ausüben von zwei Kräften jeweils gegen die Federkräfte der Federelemente 9, einmal senkrecht zur Öffnungsrichtung (wie bei Fig. 4a) und einmal entgegen der Öffnungsrichtung, um den Vorsprung 7 vollständig aus seiner Verrastung zu lösen. In der hier dargestellten Ausführungsform muss folglich ein mehrstufiger Entriegelungs- und Öffnungsvorgang durchgeführt werden: zunächst ein Drücken gegen das erste Federelement 9 entgegen der Öffnungsrichtung, gleichzeitig bzw. kurz danach ein Drücken entgegen der Federkraft des zweiten Federelements 9 senkrecht zur Öffnungsrichtung, sodass sich der Vorsprung 7 aus der Verrastung in der Ausnehmung 15 löst, und anschließend ein Ziehen der gesamten Schublade in Öffnungsrichtung, um die Schublade herauszubewegen. Es versteht sich, dass das Ausüben der Entriegelungskräfte jeweils nur solange notwendig ist, bis sich der Vorsprung 7 aus der Verriegelung gelöst hat und die Schublade ein wenig in Öffnungsrichtung bewegt wurde.

Fig. 4c zeigt eine weitere Ausführungsform des Verriegelungsmechanismus, wobei an der Schublade 5 zwei Vorsprünge 7 ausgebildet sind, die jeweils in einer eigenen Führungsvertiefung 11 geführt sind. Wie bei der Ausführungsform der Fig. 4a ist nur ein Federelement 9 vorhanden. Die Funktionsweise der hier dargestellten Ausführungsform ist nahezu identisch mit der aus Fig. 4a mit dem Unterschied, dass ein Druck gegen die Federkraft des Federelements 9 in Entriegelungsrichtung hier zwei Vorsprünge 7 aus den Ausnehmungen 15 herausbewegt und damit entriegelt. Der Vorteil der hier dargestellten Ausführungsform gegenüber der aus der in Fig. 4a ist, dass bei einer fehlerhaften Verrastung eines Vorsprungs die korrekte Verrastung des anderen die Sicherungsfunktion übernehmen kann.

Eine Weiterbildung der in Fig. 4c dargestellten Ausführungsform ist die Ausführungsform der Fig. 4d. Einziger Unterschied ist, dass die Vorsprünge 7 an der Schublade 5 in Öffnungsrichtung versetzt zueinander angeordnet sind und eine Führungsvertiefung 11 entsprechend kürzer als die andere ist. Dies bewirkt, dass auf der Längsseitenfläche an zwei verschiedenen Positionen Druck gegen die Federkraft des Federelementes 9 ausgeübt werden muss, um beide Vorsprünge 7 gleichzeitig aus ihrer Verriegelung in den Ausnehmungen 15 zu lösen. Der Verriegelungs- und Öffnungsmechanismus dieser Ausführungsform ist komplexer als der aus Fig. 4c, und deshalb ist eine erhöhte Kindersicherheit gegeben.

Fig. 4e zeigt eine weitere verfeinerte Ausführungsform. Der Unterschied der zu in Fig. 4d dargestellten Ausführungsform liegt darin, dass pro Vorsprung 7 ein eigenes Federelement 9 vorhanden sein kann, des Weiteren ist eine Ausnehmung 15 in Öffnungsrichtung der Schublade 5 um einen vorbestimmten Abstand größer als die andere. Dadurch entsteht ein weiterer, mehrstufiger Entriegelungs- und Öffnungsmechanismus, der wie folgt funktioniert: zunächst wird der innere Vorsprung 7 durch Ausüben einer entsprechenden Entriegelungskraft aus seiner Verriegelung gelöst. Unmittelbar anschließend ist es möglich, die Schublade 5 um den vorbestimmten Abstand herauszuziehen, bis der zweite Vorsprung 7 an der zweiten Ausnehmung 15 zum Anschlag kommt. Um diese Verriegelung zu lösen, ist es notwendig, eine Entriegelungskraft gegen die Federkraft des zweiten Federelements 9 auszuüben und gleichzeitig die Schublade 5 in Öffnungsrichtung herauszuziehen. Mit diesem Mechanismus ist die Komplexität der erfindungsgemäßen kindersicheren Verpackung noch weiter erhöht.

Der Fachmann wird erkennen, dass weitere Vorsprünge, Federelemente und Führungsvertiefungen bzw. Ausnehmungen in geeigneter Weise erfindungsgemäß bereitgestellt werden können, um weitere, noch ausgefeiltere Verriegelungs- und Öffnungsmechanismen der erfindungsgemäßen Verpackung auszuführen.

Die Fig. 5a-5d zeigen beispielhafte Ausgestaltungen von Federelementen. Die hier dargestellten Federelemente lassen sich beispielsweise auf einfache Weise aus Kartonmaterial integral mit der Schublade 5 herstellen. Fig. 5a zeigt ein Federelement 9 nach Art eines Faltenbalgs, Fig. 5b ein Federelement 9, das aus einer der Länge nach gefalteten Lasche besteht, Fig. 5c zeigt zwei bogen- bzw. bügelförmige Federelemente 9, und Fig. 5d zeigt ein Federelement 9, das als der Länge nach umgefaltete, bogenförmige Kartonlasche ausgebildet ist.

Der Fachmann wird erkennen, dass viele andere Gestaltungsmöglichkeiten der Federelemente 9 möglich sind, beispielsweise können die Federelemente 9 als Einzelteile zwischen dem Verpackungsgehäuse 3 und der Schublade 5 angeordnet sein. Es können beliebige geeignete Materialien und Formen von Federelementen verwendet werden, z. B. Metall- oder Kunststofffederelemente.

Die Fig. 6a-6d zeigen schematisch verschiedene weitere Modifikationen der erfindungsgemäßen Verpackung, wobei die Schubladen 5 jeweils unterschiedliches Füllgut aufnehmen.

Fig. 6a ist eine perspektivische Ansicht einer Ausführungsform der erfindungsgemäßen Verpackung, bei der sich ein handelsüblicher Blister 17 in der Schublade 5 befindet, die etwa zur Hälfte aus dem Verpackungsgehäuse 3 herausgezogen ist. Der Blister 17 ist lose in die Schublade 5 eingelegt.

Fig. 6b zeigt eine schematische Querschnittansicht einer Schublade 5 der erfindungsgemäßen Verpackung, wobei ein gefalteter Blister 17 über ein Filmscharnier 19 direkt mit der Schublade 5 verbunden ist. Der Blister ist damit unmittelbar mit der Schublade 5 verbunden, und bietet so die Möglichkeit, zur Herausnahme von Medikamenten aufgefaltet zu werden und nach dem entsprechenden Zusammenfalten wieder integral mit der Schublade 5 in das Verpackungsgehäuse 3 hinein geschoben zu werden.

Fig. 6c zeigt eine Variante der in Fig. 6b dargestellten Ausführungsform, bei der der Blister 17 am Punkt 21 mit der Schublade 5 verschweißt ist. Zur Schweißung kann jedes geeignete Schweißverfahren verwendet werden, zum Beispiel mittels Ultraschall.

Fig. 6d zeigt eine weitere Ausführungsform der erfindungsgemäßen Verpackung, bei der der Blister 17 an seinem einen Ende mit dem Bodenbereich der Schublade 5 verbunden (zum Beispiel durch Ultraschall-Schweißen) ist. In der hier dargestellten Ausführungsform ist der Blister 17 aufgefaltet dargestellt.

Fig. 6e zeigt eine weitere Ausführungsform der erfindungsgemäßen Verpackung, bei der der Blister 17 ähnlich der Ausführungsformen von Fig. 6b bzw. 6c an seinem einen Ende eine Einstecklasche 23 aufweist, die in eine entsprechende am Rand der Schublade 5 ausgebildete Ausnehmung 25 einsteckbar ist.

Es versteht sich, dass zahlreiche andere Möglichkeiten bestehen, Füllgut in der Schublade der erfindungsgemäßen Verpackung anzuordnen, je nach gewählten Materialien für Schublade, Verpackungsgehäuse und Füllgut. Beispiele für Füllgut sind Spritzen, Ampullen, Vials (kleine Flakons z.B. für Parfumproben), Nadeln, Operationswerkzeuge, Messer und dergleichen, die ggf. sterilisiert in der erfindungsgemäßen Verpackung bereitgestellt werden können.

Auch für die detaillierte Ausgestaltung der Führungsvertiefungen und Ausnehmungen bestehen verschiedenste Möglichkeiten. Sinnvollerweise verlaufen die Führungsvertiefungen 11 im Wesentlichen in Öffnungsrichtung des Schubelements, sie können aber auch schräg verlaufen, um beim Einschieben des Schubelements die Vorspannung des Federelements 9 zu erhöhen (s. Fig. 2).

Die Führungsvertiefungen können entweder in den Bodenbereich oder den Deckelbereich des Verpackungsgehäuses integriert sein oder in einem zusätzlichen Einsatz ausgebildet sein, der mit dem Boden- oder Deckelbereich des Verpackungsgehäuses verbunden ist.

Fig. 7 zeigt eine teilweise aufgebrochene perspektivische Ansicht einer weiteren bevorzugten, konstruktiv besonders einfachen Ausführungsform der erfindungsgemäßen kindersicheren Verpackung. Dabei ist das Schubelement als Blister 17 ausgebildet, der in das Verpackungsgehäuse 3 eingeschoben ist und der Blisterhöfe zur Aufnahme von Füllgut wie z.B. Tabletten aufweist. In dieser Ausführungsform weist die Innenfläche des Verpackungsgehäusedeckels die Führungsvertiefung 11 auf. In der Führungsvertiefung 11 ist der auf der Oberseite des Blisters 17 ausgebildete Vorsprung 7 geführt. Die Ausübung eines Drucks auf die Eindrückstelle 10 auf der Seitenfläche des Verpackungsgehäuses 3 wirkt auf den Blister 17 und damit auf das Federelement 9, das an der der Eindrückstelle 10 gegenüber liegenden Seite des Blisters 17 ausgebildet ist. Das Federelement 9 kann integral mit dem Blister 17 ausgebildet oder mit ihm durch Klebung, Schweißung oder dergleichen kraftschlüssig verbunden sein. Der Verriegelungs- und Öffnungsmechanismus ist analog zu dem in Bezug auf Fig. 4a beschriebenen Mechanismus, wobei der Blister 17 an die Stelle der Schublade 5 als Schubelement tritt.

Mit dem erfindungsgemäßen Gegenstand wurde eine kindersichere Verpackung bereitgestellt, die einen komplexen Sicherungsmechanismus aufweist und bei der der Laderaum nahezu nicht durch den Sicherungsmechanismus beeinträchtigt wird.

## Patentansprüche

1. Kindersichere Verpackung (1) mit
einem Verpackungsgehäuse (3), einem Schubelement (5, 17) zur Aufnahme von Füllgut und mindestens einem zwischen dem Verpackungsgehäuse (3) und dem Schubelement (5, 17) angeordneten Federelement (9), **gekennzeichnet durch**
mindestens eine Führungsvertiefung (11), die im Bereich einer Innenfläche des Verpackungsgehäuses (3) ausgebildet ist, wobei das Schubelement auf seiner Ober- oder Unterseite mindestens einen Vorsprung (7) aufweist, der in der Führungsvertiefung (11) geführt ist, und
wobei der Vorsprung (7) **durch** die Federkraft des Federelements (9) in einer Ausnehmung (15), die sich von der Führungsvertiefung (11) aus erstreckt und von dieser abzweigt, verrastbar und gegen die Federkraft des Federelements (9) zur Führung in der Führungsvertiefung (11) freigebbar ist.

2. Verpackung (1) nach Anspruch 1, **dadurch gekennzeichnet, dass** das Schubelement (5, 17) durch Ausübung eines Drucks in Querrichtung der Verpackung (1) gegen die Federkraft des Federelements (9) und durch gleichzeitiges Ziehen in einer Öffnungsrichtung des Schubelements (5, 17) herausziehbar ist.

3. Verpackung (1) nach Anspruch 2, **dadurch gekennzeichnet, dass** in der Längsseitenfläche des Verpackungsgehäuses (3) eine Öffnung ausgebildet ist.

4. Verpackung (1) nach Anspruch 2, **dadurch gekennzeichnet, dass** in der Längsseitenfläche des Verpackungsgehäuses (3) eine Eindrückstelle (10) ausgebildet ist.

5. Verpackung (1) nach einem der vorhergehenden Ansprüche, **dadurch gekennzeichnet, dass** das mindestens eine Federelement (9) seitlich an dem Schubelement (5, 17) angeordnet ist.

6. Verpackung (1) nach einem der vorhergehenden Ansprüche, **dadurch gekennzeichnet, dass** die Verpackung (1) zwei Federelemente (9) aufweist.

7. Verpackung (1) nach Anspruch 6, **dadurch gekennzeichnet, dass** sie zwei Führungsvertiefungen (11) aufweist und dass das Schubelement (5, 17) zwei Vorsprünge (7) aufweist.

8. Verpackung (1) nach Anspruch 7, **dadurch gekennzeichnet, dass** die Vorsprünge (7) in einer Öffnungsrichtung des Schubelements (5, 17) versetzt zueinander angeordnet sind.

9. Verpackung (1) nach einem der Ansprüche 6 bis 8, **dadurch gekennzeichnet, dass** sie zwei Öffnungen oder Eindrückstellen (10) aufweist, die gleichzeitig oder nacheinander drückbar sind, um das Schubelement (5, 17) freizugeben.

10. Verpackung (1) nach einem der vorhergehenden Ansprüche, **dadurch gekennzeichnet, dass** das Verpackungsgehäuse (3) aus Karton, geformter Folie, Spritzguss oder geschäumtem Material gebildet ist.

11. Verpackung (1) nach einem der vorhergehenden Ansprüche, **dadurch gekennzeichnet, dass** das Schubelement (5, 17) aus Karton, geformter Folie, Spritzguss oder geschäumtem Material gebildet ist.

12. Verpackung (1) nach einem der vorhergehenden Ansprüche, **dadurch gekennzeichnet, dass** die Führungsvertiefung (11) in einem im Verpackungsgehäuse (3) angeordneten. Einsatz ausgebildet ist.

13. Verpackung (1) nach einem Ansprüche 1 bis 11, **dadurch gekennzeichnet, dass** die Führungsvertiefung (11) in den Boden- oder Deckelbereich des Verpackungsgehäuses (3) integriert ist.

14. Verpackung (1) nach einem der vorhergehenden Ansprüche, **dadurch gekennzeichnet, dass** das Schubelement als Schublade (5) ausgebildet und das Füllgut ein versiegelter Blister oder eine Klemmpackung mit oder ohne Versiegelung ist.

15. Verpackung (1) nach einem der Ansprüche 1 bis 13, **dadurch gekennzeichnet, dass** das Schubelement als Blister (17) ausgebildet ist und das Füllgut Tabletten sind.

## Claims

1. Childproof package (1) comprising a package housing (3), a sliding element (5, 17) to hold the package content and at least one spring element (9) which is arranged between the package housing (3) and the sliding element (5, 17), **characterised by** at least one guide recess (11) which is formed in the region of an inside surface of the package housing (3), the sliding element having at least one projection (7) on its upper or lower face, said projection being guided in the guide recess (11), and the projection (7) being latchable by the spring force of the spring element (9) in a notch (15) which extends from the guide recess (11) and branches off from said guide recess, and being releasable against the spring force of the spring element (9) so as to be guided in the guide recess (11).

2. Package (1) according to claim 1, **characterised in that** the sliding element (5, 17) can be pulled out by exerting a pressure against the spring force of the spring element (9) in the transverse direction of the package (1) and by simultaneously pulling in an opening direction of the sliding element (5, 11).

3. Package (1) according to claim 2, **characterised in that** an opening is formed in the longitudinal side face of the package housing (3).

4. Package (1) according to claim 2, **characterised in that** a press-in spot (10) is formed in the longitudinal side face of the package housing (3).

5. Package (1) according to any one of the preceding claims, **characterised in that** the at least one spring element (9) is arranged on the side of the sliding element (5, 17).

6. Package (1) according to any one of the preceding claims, **characterised in that** said package (1) comprises two spring elements (9).

7. Package (1) according to claim 6, **characterised in that** it comprises two guide recesses (11), and **in that** the sliding element (5, 17) comprises two projections (7).

8. Package (1) according to claim 7, **characterised in that** the projections (7) are arranged offset from each other in an opening direction of the sliding element (5, 17).

9. Package (1) according to any one of claims 6 to 8, **characterised in that** it comprises two openings or press-in spots (10), which can be pressed simultaneously or in sequence to release the sliding element (5, 17).

10. Package (1) according to any one of the preceding claims, **characterised in that** the package housing (3) is made of cardboard, moulded film, injection-moulded plastic, or foam material.

11. Package (1) according to any one of the preceding claims, **characterised in that** the sliding element (5, 17) is made of cardboard, moulded film, injection-moulded plastic, or foam material.

12. Package (1) according to any one of the preceding claims, **characterised in that** the guide recess (11) is formed in an insert arranged in the package housing (3).

13. Package (1) according to any one of claims 1 to 11, **characterised in that** the guide recess (11) is integrated into the base or lid region of the package housing (3).

14. Package (1) according to any one of the preceding claims, **characterised in that** the sliding element is designed as a drawer (5), and **in that** the package content is a sealed blister package or a sealable or non-sealable clip package.

15. Package (1) according to any one of claims 1 to 13, **characterised in that** the sliding element is designed as a blister pack (17), and **in that** the package content consists of tablets.

## Revendications

1. Emballage (1) à sécurité enfants, comprenant
une boîte d'emballage (3), un élément à tiroir (5, 17) pour recevoir un produit de remplissage, et au moins un élément à ressort (9) disposé entre la boîte d'emballage (3) et l'élément à tiroir (5, 17),
**caractérisé par**
au moins un creux de guidage (11), réalisé dans la zone d'une surface intérieure de la boîte d'emballage (3), l'élément à tiroir présentant sur son côté supérieur ou inférieur au moins une saillie (7), guidée dans le creux de guidage (11), et
la saillie (7) pouvant s'encliqueter par la force de l'élément à ressort (9) dans une encoche (15), qui s'étend du creux de guidage (11) et bifurque de ce dernier, et pouvant être dégagée contre la force de l'élément à ressort (9) pour le guidage dans le creux de guidage (11).

2. Emballage (1) suivant la revendication 1, **caractérisé en ce que** l'élément à tiroir (5, 17) peut être tiré par exercice d'une pression dans la direction transversale de l'emballage (1), contre la force de l'élément à ressort (9), et par traction simultanée dans une direction d'ouverture de l'élément à tiroir (5, 17).

3. Emballage (1) suivant la revendication 2, **caractérisé en ce qu'**une ouverture est réalisée dans la face latérale longitudinale de la boîte d'emballage (3).

4. Emballage (1) suivant la revendication 2, **caractérisé en ce qu'**un emplacement de pression (10) est réalisé dans la face latérale longitudinale de la boîte d'emballage (3).

5. Emballage (1) suivant l'une des revendications précédentes, **caractérisé en ce que** le au moins un élément à ressort (9) est disposé latéralement sur l'élément à tiroir (5, 17).

6. Emballage (1) suivant l'une des revendications précédentes, **caractérisé en ce que** l'emballage (1) présente deux éléments à ressort (9).

7. Emballage (1) suivant la revendication 6, **caractérisé en ce qu'**il présente deux creux de guidage (11) et que l'élément à tiroir (5, 17) présente deux saillies (7).

8. Emballage (1) suivant la revendication 7, **caractérisé en ce que** les saillies (7) sont disposées en déport mutuel dans une direction d'ouverture de l'élément à tiroir (5, 17).

9. Emballage (1) suivant l'une des revendications 6 à 8, **caractérisé en ce qu'**il présente deux ouvertures ou emplacements de pression (10), qui peuvent être pressés simultanément ou successivement pour dégager l'élément à tiroir (5, 17).

10. Emballage (1) suivant l'une des revendications précédentes, **caractérisé en ce que** la boîte d'emballage (3) est formée de carton, de feuille moulée, de pièce moulée par injection ou de matière expansée.

11. Emballage (1) suivant l'une des revendications précédentes, **caractérisé en ce que** l'élément à tiroir (5, 17) est formé de carton, de feuille moulée, de pièce moulée par injection ou de matière expansée.

12. Emballage (1) suivant l'une des revendications précédentes, **caractérisé en ce que** le creux de guidage (11) est réalisé dans un insert disposé dans la boîte d'emballage (3).

13. Emballage (1) suivant l'une des revendications 1 à 11, **caractérisé en ce que** le creux de guidage (11) est intégré dans la zone de fond ou de couvercle de la boîte d'emballage (3).

14. Emballage (1) suivant l'une des revendications précédentes, **caractérisé en ce que** l'élément à tiroir est réalisé sous forme de tiroir (5) et le produit de remplissage est un blister scellé ou un pack avec ou sans scellement.

15. Emballage (1) suivant l'une des revendications 1 à 13, **caractérisé en ce que** l'élément à tiroir est réalisé sous forme de blister (17) et le produit de remplissage est formé de comprimés.
